# EUROPÄISCHE PATENTSCHRIFT

(11) **EP 0 743 035 B1**
(45) Veröffentlichungstag und Bekanntmachung des Hinweises auf die Patenterteilung: **14.04.1999**
(21) Anmeldenummer: 96107628.8
(22) Anmeldetag: 14.05.1996
(51) Int. Cl.: A47C 7/40

(54) **Stuhl, insbesondere Bürostuhl, mit einer höhenverstellbaren Rückenlehnenkonstruktion**
Chair, particularly office-chair, with height-adjustable backrest
Chaise, notamment chaise de bureau, avec un dossier réglable en hauteur

(30) Priorität: 17.05.1995 DE 29508082 U
(43) Veröffentlichungstag der Anmeldung: 20.11.1996
(73) Patentinhaber: Martin Bock Kunststoffverarbeitung, D-92353 Postbauer-Heng (DE)
(72) Erfinder: Bock, Hermann, 92353 Postbauer-Heng (DE)
(74) Vertreter: Rau, Manfred, Dr. Dipl.-Ing.

(56) Entgegenhaltungen:
- EP-A- 0 081 898
- EP-A- 0 210 584
- US-A- 4 662 682

## Beschreibung

Die Erfindung betrifft einen Stuhl, insbesondere einen Bürostuhl, mit einer höhenverstellbaren Rückenlehnenkonstruktion nach dem Oberbegriff des Anspruches 1, ein solcher Bürostuhl ist z.B. aus der EP-A-0 210 584 bekannt.

Wie bei Bürostühlen allgemein bekannt ist, weisen diese zur Anpassung der Rückenlehnenposition an die Körpergröße des jeweiligen Benutzers und damit zur Verbesserung des Sitzkomforts die eingangs erwähnten höhenverstellbaren Rückenlehnenkonstruktionen auf, die in der Regel einen vertikal verlaufenden, an einem Stuhlgestell befestigten Rückenlehnenträger, eine am Rückenlehnenträger vertikal verschiebbar geführte Rückenlehne mit einer vorzugsweise gepolsterten, körpergerecht geformten Lehnenschale und einen manuell auslösbaren Rastmechanismus zwischen Rückenlehnenträger und Lehnenschale zur Festlegung der Lehnenschale am Rückenlehnenträger in unterschiedlichen Höhenstellung auf.

Bei solchen höhenverstellbaren Rückenlehnenkonstruktionen besteht nun grundsätzlich die Forderung, diese mit möglichst geringem konstruktiven Aufwand und hoher Montagefreundlichkeit zu gestalten, dabei jedoch gleichzeitig einen hohen Bedienungskomfort hinsichtlich der Betätigung der Höhenverstellung zu erzielen.

Zur Lösung dieser Problematik wird eine Konstruktion laut dem Kennzeichnungsteil des Anspruches 1 vorgeschlagen. Demnach ist an der Lehnenschale mindestens eine vertikal verlaufende Reihe von Rastvorsprüngen angeordnet, die zwischen sich jeweils seitlich offene Rastausnehmungen bilden. Am Rückenlehnenträger ist mindestens ein Rastschieber quer zur Höbenverstellrichtung verschiebbar geführt, der zur Festlegung einer Rückenlehnen-Höhenposition in eine der Rastausnehmungen lösbar eingreift. Zur Höhenverstellung ist am Rückenlehnenträger ferner ein manuell betätigbarer Auslöseschieber parallel zur Höhenverstellrichtung verschiebbar geführt, der mit dem mindestens einen Rastschieber über ein Keilschubgetriebe gekoppelt ist.

Von Vorteil bei dieser Konstruktion ist, daß alle beweglichen Teile des Rastmechanismus - nämlich der Rast- und der Auslöseschieber - direkt am Rückenlehnenträger angebracht sind. Damit läßt sich die Einheit als Rückenlehnenträger, Rastschieber und Auslöseschieber in herstellungsfreundlicher Weise vormontieren und kann anschließend mit der Rückenlehne komplettiert werden. Durch die Getriebekopplung zwischen dem Rastschieber und dem Auslöseschieber ist die Verrastung der Rückenlehne durch eine einfache Schiebebewegung des Auslöseschiebers lösbar, was den geforderten Bedienungskomfort mit sich bringt.

Die erörterte einfache Konstruktion des Erfindungsgegenstandes bildet eine Basis dafür, daß die Lehnenschale, der Rückenlehnenträger, der mindestens eine Rastschieber und der Auslöseschieber aus Kunststoff-Material spritzgegossen werden können und alle Führungselemente zur gegenseitigen Schiebeführung der vorgenannten Teile einstückig mit den jeweils zugeordneten Teilen ausgebildet sein können, wie dies in Anspruch 2 angegeben ist. Diese Maßnahme erhöht in beträchtlichem Maße die Montagefreundlichkeit, da die Einzelteile lediglich durch gegenseitiges Einschieben in die entsprechenden Führungselemente zusammengefügt werden können. Zeitraubende Montageschritte, wie Verschraubungen oder dergleichen können entfallen.

Anspruch 3 lehrt eine besonders stabile Ausgestaltung des stark beanspruchten Rückenlehnenträgers, der im Querschnitt im wesentlichen H-förmig ausgebildet sein soll. Durch diese Querschnittsform ist der Rückenlehnenträger statisch sehr steif, wobei die von den H-Seitenschenkel und den diesen verbindenden H-Mittenschenkel umgrenzten Bereiche Montageräume zur Aufnahme des Rastmechanismus und des Auslöseschiebers schaffen. Die erfindungsgemäße höhenverstellbare Rückenlehnenkonstruktion baut also sehr kompakt.

Die verbleibenden Ansprüche lehren konstruktive Einzelheiten der höhenverstellbaren Rückenlehnenkonstruktion.

Weitere Merkmale, Einzelheiten und Vorteile des Erfindungsgenstandes sind ferner der nachfolgenden Beschreibung entnehmbar, in der ein Ausführungsbeispiel der Erfindung anhand der beigefügten Zeichnungen näher erläutert wird. Es zeigen
- Fig. 1: einen durch die Mittellängsebene eines Bürostuhles gelegten Vertikalschnitt einer höhenverstellbaren Rückenlehnenkonstruktion mit der Rückenlehne in höchster Position,
- Fig. 2: einen Vertikalschnitt analog Fig. 1 mit der Rückenlehne in niedrigster Position,
- Fig. 3: eine Ansicht der Rückenlehnenkonstruktion aus Pfeilrichtung III nach Fig. 1,
- Fig. 4: eine Ansicht der Rückenlehnerkonstruktion aus Pfeilrichtung IV nach Fig. 2,
- Fig. 5: einen Horizontalschnitt durch die Rückenlehnenkonstruktion entlang der Schnittlinie V-V nach Fig. 4 und
- Fig. 6: eine Draufsicht auf den Rückenlehnenträger in Vertikalrichtung.

Von einem erfindungsgemäßen Bürostuhl ist in der beigefügten Zeichnung lediglich die höhenverstellbare Rückenlehnerkonstruktion dargestellt. Ansonsten kann der Bürostuhl in jeder üblichen Weise, z.B. mit einem Rollengestell, einer darauf sitzenden höhenverstellbaren Drehsäule, einem Sitzträger und einer darauf befindlichen gepolsterten Sitzfläche ausgestaltet sein.

Wie nun aus Fig. 1 deutlich wird, weist die Rückenlehnenkonstruktion als tragendes Teil einen Rückenlehnenträger 1 auf, der vollständig und einstückig aus spritzgegossenem Kunststoff gefertigt ist. An seinem unteren Ende ist der vertikal verlaufende Rückenlehnenträger 1 mit einer Abwinklung 2 versehen, in die eine Aufnahme 3 für ein entsprechendes Befestigungselement am nicht dargestellten Sitzträger eingeformt ist. In die vertikal und rechtwinklig zur Aufnahme 3 verlaufenden Bohrungen 4 in der Abwinklung 2 können Schrauben zur starren Anbindung des Rückenlehnenträgers 1 an den Sitzträger eingesetzt werden.

Am Rückenlehnenträger 1 ist eine in den Zeichnungen nur teilweise dargestellte Rückenlehne 5 vertikal verschiebbar geführt. Sie besteht aus einer körpergerecht geformten Lehnenschale 6, die auf ihrer dem Benutzer zugewandten Seite mit einer Polsterung 7 versehen ist. Auf ihrer Rückseite ist die Rückenlehne 5 mit einer Abdeckschale 8 versehen, wobei der Rückenlehnenträger 1 über eine Öffnung 9 zwischen Lehnen- 6 und Abdeckschale 8 in den Zwischenraum 10 zwischen diesen beiden Teilen hineinragt.

Zwischen Rückenlehnenträger 1 und Lehnenschale 6 ist ein als Ganzes mit 11 bezeichneter, manuell auslösbarer Rastmechanismus vorgesehen, um die Lehnenschale 6 - und damit die Rückenlehne 5 - am Rückenlehnenträger 1 in unterschiedlichen Höhenstellungen festzulegen. Dieser Rastmechanismus 11 wird im folgenden noch näher beschrieben.

Wie aus Fig. 5 und 6 deutlich wird, weist der Rückenlehnenträger 1 bezogen auf eine horizontale Schnittebene einen flach H-förmigen Querschnitt auf, wodurch zwei sich längs in Vertikalrichtung erstreckende H-Seitenschenkel 12, 13 und ein diese verbindender H-Mittenschenkel 14 gebildet werden. An den beiden einander abgewandten Außenseiten 15 der Seitenschenkel 12, 13 sind jeweils an deren der Lehnenschale 6 zugewandten Rand nach außen abstehende Führungsvorsprünge 16 einstückig angeformt, um die in Vertikalrichtung verlaufende Führungsleisten 17 an der Lehnenschale 6 herumgreifen. Die Führungsleisten 17 sind einstückig an die Rückseite 18 der Lehnenschale 6 angeformt. Durch den Eingriff der Führungsvorsprünge 16 in die Führungsleisten 17 ist die Rückenlehne 5 in Vertikalrichtung verschiebbar am Rückenlehnenträger 1 geführt.

Um nun die Rückenlehne 5 in einer bestimmten Höhenstellung am Rückenlehnenträger 1 festzulegen, ist auf der Rückseite 18 der Lehnenschale 6 ferner eine vertikal verlaufende Doppelreihe von Rastvorsprüngen 19 angeordnet, die zwischen sich jeweils seitlich offene Rastausnehmungen 20 bilden. Am oberen und unteren Ende diese Doppelreihe von Rastvorsprüngen 19 sind ferner Anschlagvorsprünge 21, 22 vorgesehen, die in noch näher zu erläuternder Weise nach der Montage der Rückenlehnenkonstruktion die Verschiebebewegung der Lehnenschale 6 am Rückenlehnenträger 1 nach oben und unten begrenzen. Im übrigen ist die Doppelreihe von Rastvorsprüngen 19 zusammen mit den Anschlagvorsprüngen 21 und 22 streng symmetrisch zur Mittel-Längsebene M des Stuhles gestaltet.

Links und rechts der Doppelreihe von Rastvorsprüngen 19 sind auf gleicher Höhe am Rückenlehnenträger 1 Rastschieber 23, 24 angeordnet, die jeweils an der nach vorne zur Lehnenschale 6 weisenden Innenseite 25 des H-Mittenschenkels 14 in leistenartigen Führungswinkeln 26 quer zur Höhenverstellrichtung H verschiebbar geführt sind. Die Rastschieber 23, 24 weisen dabei einen flach quaderförmigen Schieberkörper 27 auf, an dessen zur Mittellängsebene M hinweisenden Seiten jeweils Rastnasen 28 einstückig angeformt sind. Auf der der Rastnase 28 abgewandten Rückseite weisen die Schieberkörper 27 jeweils einstückig angeformte Zentrierstifte 29 auf, auf denen eine Schraubendruckfeder 30 mit ihrem einen Ende aufgesetzt ist. Mit ihrem anderen Ende stützt sich die jeweilige Schraubendruckfeder 30 in taschenförmigen Vertiefungen 31 in den jeweiligen H-Seitenschenkeln 12, 13 ab.

Durch die Schraubendruckfedern 30 sind die Rastschieber 23, 24 in Richtung zur Mittellängsebene M - also in Eingriffsrichtung E - federbeaufschlagt, um die Eingriffsstellung der Rastnasen 28 in die jeweiligen Rastausnehmungen 20 und damit eine stabile Festlegung der Rückenlehne 5 am Rückenlehnenträger 1 sicherzustellen.

Um bei einer gewünschten Höhenverstellung der Rückenlehne 5 den Rastmechanismus 11 auszulösen, ist auf der Außenseite 32 des H-Mittenschenkels 14 des Rückenlehnenträgers 1 ein manuell betätigbarer Auslöseschieber 33 vorgesehen. Dieser weist ein als quaderförmige Schale ausgebildetes Hauptteil 34 auf, dessen parallel zur Höhenverstellrichtung H verlaufenden Seitenkauten 35 mit nach innen weisenden Führungsstegen 36 versehen sind. Letztere greifen jeweils in ein Paar von hakenförmigen Führungsnasen 37 an der Außenseite 32 des H-Mittenschenkels 14 des Rückenlehnenträgers 1 ein, die zur Bildung einer ausreichenden Führungslänge mit deutlichem Abstand bezogen auf die Höhenverstellrichtung H angeordnet sind. Im Bereich seines unteren Endes, das aus dem Zwischenraum 10 zwischen Lehnen- 6 und Abdeckschale 8 nach unten hervorsteht, weist der Auslöseschieber 33 eine Erhebung 38 auf, die als Griffteil zur Betätigung des Auslöseschiebers 33 dient.

An seinem oberen Ende setzt sich das Hauptteil 34 in zwei bezogen zur Mittellängsebene M symmetrisch angeordnete Koppelglieder 39, 40 fort, die an ihren einander abgewandten Außenseiten jeweils mit einer Keilschräge 41 versehen sind. Die beiden Keilschrägen 41 sind so gerichtet, daß sie einen sich nach unten öffnenden spitzen Winkel bilden. An ihren freien Enden weisen die Koppelglieder 39, 40 jeweils einen nach außen gerichteten Anschlagschenkel 42 auf, die die jeweils zugeordnete Keilschräge 41 an ihrem innenliegenden Ende begrenzen. Zwischen den beiden Koppelglieder 39, 40 verbleibt im übrigen ein Abstandsspalt 43.

Die beiden Keilschrägen 41 sind ein Funktionsteil des zwischen Auslöseschieber 33 und den Rastschiebern 23, 24 gebildeten Keilschubgetriebes. Die Kopplung dieser beiden Funktionsteile erfolgt über jeweils einen Koppelstift 45, der von der Oberseite 46 des Schieberkörpers 27 absteht, den H-Mittenschenkel 14 des Rückenlehnenträgers 1 durchgreift und mit der jeweils zugeordneten Keilschräge 41 in Kontakt steht. Der Durchgriff der Koppelstifte 45 der beiden Rastschieber 23, 24 erfolgt über eine gemeinsame, quer zur Höhenverstellrichtung H verlaufende Ausnehmung 47 im H-Mittenschenkel 14, die von ihrem Mittelpunkt ausgehend einen parallel zur Höhenverstellrichtung H nach oben verlaufenden Fortsatz 48 aufweist. Die Ausnehmung 47 ist also in Draufsicht (Fig. 3, 4) T-förmig gestaltet. Im Bereich des Fortsatzes 48 liegt eine einstückig an den Rückenlehnenträger 1 angeformte Rastfederzunge 49, die an ihrem freien Ende 50 eine aus dem Querschnitt des H-Mittenschenkels 14 nach vorne zur Lehnenschale 6 weisende Verdickung 51 aufweist. Letztere läuft damit zwischen den beiden Reihen von Rastvorsprüngen 19 an der Lehnenschale 6. Die Verdickung 51 wirkt mit den beiden Anschlagvorsprüngen 21, 22 an der Lehnenschale 6 zur Begrenzung des Höhenverstellbereiches der Rückenlehne 5 zusammen.

Die Funktionsweise der höhenverstellbaren Rückenlehnenkonstruktion ist wie folgt zu beschreiben:

In Fig. 3 ist als Beispiel die höchste Stellung der Rückenlehne 5 am Rückenlehnenträger 1 gezeigt. Der Auslöseschieber 33 befindet sich in seiner nach unten geschobenen Ruheposition, in der die Rastschieber 23, 24 mit ihren Rastnasen 28 in die unterste Rastausnehmung 20 eingreifen. Die Koppelstifte 45 der Rastschieber 23, 24 liegen dabei an den Anschlagschenkeln 42 der Koppelglieder 39, 40 an, wodurch gleichzeitig die Ruhestellung des Auslöseschiebers 33 definiert ist.

Zur Höhenverstellung der Rückenlehne 5 wird der Auslöseschieber 33 um den Auslöseweg A (Fig. 4), der durch die oberhalb der Koppelglieder 39, 40 am Rückenlehnenträger 1 angeformten Anschlagstifte 44 begrenzt ist, nach oben geschoben. Über die Getriebekopplung der Keilschrägen 41 mit den Koppelstiften 45 werden die Rastschieber 23, 24 nach außen gedrückt, so daß deren Rastnasen 28 aus den Rastausnehmungen 20 herausgehoben werden. Die Rückenlehne 5 kann dann beispielsweise in die in Fig. 4 gezeigte niedrigste Position - oder auch in eine der durch die dazwischen liegende Rastausnehmungen definierten Rastpositionen - verbracht werden. Durch das Zurückschieben des Auslöseschiebers 33 in seine Ruheposition (Fig. 3) werden die Rastschieber 23, 24 unter dem Einfluß der Schraubenfedern 30 nach innen geschoben, so daß ihre Rastnasen 28 wieder in die entsprechenden Rastausnehmungen 20 eintauchen.

Zur Montage der höhenverstellbaren Rückenlehnenkonstruktion sind folgende Hinweise zu geben:

Es kann zuerst der Rückenlehnenträger 1 mit Auslöseschieber 33 und Rastschiebern 23, 24 einschließlich der Schraubendruckfeder 30 komplett vormontiert werden, so daß die in Fig. 3 dargestellte Konfiguration erzielt wird. Zum Aufsetzen der Rückenlehne 5 muß diese lediglich aufgeschoben und der Auslöseschieber 33 betätigt werden. Dabei läuft die Unterseite des unteren Anschlagvorsprunges 22 an der Lehnenschale 6 auf die Verdickung 51 der Rastfederzunge 49 auf. Damit die Rastfederzunge 49 dann einfacher über den Anschlagvorsprung 22 hinweggeführt werden kann, ist dieser an seiner Unterseite mit einer Abschrägung 52 versehen. Sobald die Rastfederzunge 49 in den Bereich zwischen den Anschlagvorsprüngen 21, 22 und den Rastvorsprüngen 19 eintaucht, ist die Rückenlehne 5 gegen ein unbeabsichtigtes Abziehen gesichert.

Zur Demontage der Rückenlehne 5 muß lediglich deren Abdeckschale 8 abgenommen und die Rastfederzunge 49 durch ein geeignetes Werkzeug nach hinten weggezogen werden. Dann kann durch Betätigung des Auslöseschiebers der Rastmechanismus 11 ausgelöst und die Rückenlehne 5 nach oben weggezogen werden.

Abschließend ist darauf hinzuweisen, daß die lehnenschale 6, der Rückenlehnenträger 1, die Rastschieber 23, 24 und der Auslöseschieber 33 mit allen ihren Führungselementen, Anschlägen, Vorsprüngen und dergleichen einstückig aus spritzgegossenem Kunststoff hergestellt sind, so daß die höhenverstellbare Rückenlehnenkonstruktion mit einer denkbar geringen Anzahl an Einzelteilen auskommt.

## Patentansprüche

1. Stuhl, insbesondere Bürostuhl, mit einer höhenverstellbaren Rückenlehnenkonstruktion umfassend:
- einen vertikal verlaufenden, an einem Stuhlgestell befestigten Rückenlehnenträger (1),
- eine am Rückenlehnenträger (1) vertikal in Höhenverstellrichtung (H) verschiebbar geführte Rückenlehne (5) mit einer vorzugsweise gepolsterten, körpergerecht geformten Lehnenschale (6), und
- einen manuell auslösbaren Rastmechanismus (11) zwischen Rückenlehnenträger (1) und Lehnenschale (6) zur Festlegung der Lehnenschale (6) am Rückenlehnenträger in unterschiedlichen Höhenstellungen,
dadurch gekennzeichnet.
- daß an der Lehnenschale (6) mindestens eine vertikal verlaufende Reihe von Rastvorsprüngen (19) angeordnet ist, die zwischen sich jeweils Rastausnehmungen (20) bilden,
- daß am Rückenlehnenträger (1) mindestens ein Rastschieber (23, 24) quer zur Höhenverstellrichtung (H) verschiebbar geführt ist, der zur Festlegung einer Rückenlehnen-Höhenposition in eine der Rastausnehmungen (20) lösbar eingreift, und
- daß am Rückenlehnenträger (1) ferner ein manuell betätigbarer Auslöseschieber (33) parallel zur Höhenverstellrichtung (H) verschiebbar geführt ist, der mit dem mindestens einen Rastschieber (23, 24) über ein Keilschubgetriebe (41, 45) gekoppelt ist.

2. Stuhl nach Anspruch 1, dadurch gekennzeichnet, daß der Rückenlehnenträger (1), die Lehnenschale (6), der mindestens eine Rastschieber (23, 24) und der Auslöseschieber (33) aus Kunststoff-Material spritzgegossen und alle Führungselemente (16, 17, 26, 36, 37) zur gegenseitigen Schiebeführung der vorgenannten Teile einstückig mit diesen ausgebildet sind.

3. Stuhl nach Anspruch 1 oder 2, dadurch gekennzeichnet, daß der Rückenlehnenträger (1) in Querschnitt im wesentlichen flach H-förmig ausgebildet ist.

4. Stuhl nach Anspruch 3, dadurch gekennzeichnet, daß an den Außenseiten (15) der H-Seitenschenkel (12, 13) des Rückenlehnenträgers (1) Führungsvorsprünge (16) angeformt sind, um die in Höhenverstellrichtung (H) verlaufende Führungsleisten (17) an der Lehnenschale (6) greifen.

5. Stuhl nach Anspruch 3 oder 4, dadurch gekennzeichnet, daß auf der rückwärts weisenden Außenseite (32) des H-Mittenschenkels (14) des Rückenlehnenträgers (1) der Auslöseschieber (33) mittels hakenförmiger Führungsnasen (37) am Rückenlehnenträger (1) verschiebbar geführt ist, in die nach innen stehende, in Höhenverstellrichtung (H) verlaufende Führungsstege (36) am Auslöseschieber (33) greifen.

6. Stuhl nach einem der Ansprüche 3 bis 5, dadurch gekennzeichnet, daß an der nach vorne zur Lehnenschale (6) weisenden Innenseite (25) des H-Mittenschenkels (14) des Rückenlehnenträgers (1) der mindestens eine Rastschieber (23, 24) in leistenartigen Führungswinkeln (26) am Rückenlehnenträger (1) quer zur Höhenverstellrichtung (H) verschiebbar geführt ist.

7. Stuhl nach Anspruch 6, dadurch gekennzeichnet, daß der mindestens eine Rastschieber (23, 24) einen flach quaderförmigen Schieberkörper (27) aufweist, an den ein den H-Mittenschenkel (14) durchgreifender Koppelstift (45) angeformt ist, der mit einer Keilschräge (41) am Auslöseschieber (33) in Kontakt steht.

8. Stuhl nach Anspruch 7, dadurch gekennzeichnet, daß der mindestens eine Rastschieber (23, 24) durch eine sich am H-Seitenschenkel (12, 13) abstützende Schraubendruckfeder (30) in Eingriffsrichtung (E) mit den Rastausnehmungen (20) an der Lehnenschale (6) federbeaufschlagt ist.

9. Stuhl nach Anspruch 7 oder 8, dadurch gekennzeichnet, daß die Keilschräge (41) an ihrem innenliegenden Ende von einem Anschlagschenkel (42) begrenzt ist.

10. Stuhl nach einem der Ansprüche 1 bis 9, dadurch gekennzeichnet, daß zwei nebeneinander angeordnete Reihen von Rastausnehmungen (20) mit jeweils einem zugeordneten, von außen darin eingreifenden Rastschieber (23, 24) vorgesehen sind, wobei beide Rastschieber über einen gemeinsamen Auslöseschieber (33) mittels zweier einander abgewandter Keilschrägen (41) betätigbar sind.

11. Stuhl nach einem der Ansprüche 1 bis 10, dadurch gekennzeichnet, daß am Rückenlehnenträger (1) eine einstückig angeformte Rastfederzunge (49) angeordnet ist, die mit zwei Anschlägen (21, 22) an der Lehnenschale (6) zur Begrenzung des Höhenverstellbereiches der Rückenlehne (5) zusammenwirkt.

## Claims

1. A chair, in particular an office chair, with an adjustable-height back-rest construction, comprising
- a vertical back-rest support (1) fixed to a chair stand,
- a back-rest (5) guided on the back-rest support (1) for vertical displacement m the direction of height adjustment (H) and having a preferably upholstered back-rest shell (6) of ergonomic shape, and
- a manually operated locking mechanism (11) acting between the back-rest support (1) and the back-rest shell (6) for the back-rest shell (6) to be fixed in place on the back-rest support in positions of varying height,
characterized in
- that at least one vertical row of locking projections (19) is disposed on the back-rest shell (6), forming between themselves locking recesses (20),
- that at least one locking slide (23, 24) is guided on the back-rest support (1) for displacement at right angles to the direction of height adjustment (H), and releasably engages with one of the locking recesses (20) for a position in height of the back-rest (5) to be fixed, and
- that a manually operated actuating slide (33) is guided on the back-rest support (1) for displacement parallel to the direction of height adjustment (H), the actuating slide (33) being coupled with the at least one locking slide (23, 24) by way of a tapered sliding transmission (41, 45).

2. A chair according to claim 1, characterized in that the back-rest support (1), the back-rest shell (6), the at least one locking slide (23, 24) and the actuating slide (33) are injection-molded from plastic material and that all the guide elements (16, 17, 26, 36, 37) for the mutual sliding guidance of the afore-mentioned parts are formed in one piece with the latter.

3. A chair according to claim 1 or 2, characterized in that the back-rest support (1) is substantially in the shape of a flat H in cross-section.

4. A chair according to claim 3, characterized in that guide projections (16) are formed on the outsides (15) of the lateral legs (12, 13) of the H-shaped back-rest support (1), guide bars (17) extending in the direction of height adjustment (H) on the back-rest shell (6) enclasping the guide projections (16).

5. A chair according to claim 3 and 4, characterized in that on the outside (32), turned to the rear, of the central leg (14) of the H-shaped back-rest support (1), the actuating slide (33) is displaceably guided on the back-rest support (1) by means of hooked guide noses (37), with which engage guide ribs (36) projecting inwards and extending in the direction of height adjustment (H) on the actuating slide (33).

6. A chair according to one of claims 3 to 5, characterized in that on the inside (25), turned forwards towards the back-rest shell (6), of the central leg (14) of the H-shaped back-rest support (1), the at least one locking slide (23, 24) is guided for displacement in bar-type guide angles (26) on the back-rest support (1) at right angles to the direction of height adjustment (H).

7. A chair according to claim 6, characterized in that the at least one locking slide (23, 24) has a flat cuboidal slide body (27) on which is formed a coupling pin (45) which passes through the central leg (14) of the H and is in contact with a key taper (41) on the actuating slide (33).

8. A chair according to claim 7, characterized in that the at least one locking slide (23, 24) is acted upon in the direction of engagement (E) with the locking recesses (20) of the back-rest shell (6) by a helical compression spring (30) supporting itself on the lateral leg (12, 13) of the H.

9. A chair according to claim 7 or 8, characterized in that the inside end of the key taper (41) is defined by a stop leg (42).

10. A chair according to one of claims 1 to 9, characterized in that two rows of locking recesses (20) are provided side by side, with an associated locking slide (23, 24) engaging therewith from the outside, both locking slides being actuatable by a common actuating slide (33) via two key tapers (41) turned away from each other.

11. A chair according to one of claims 1 to 10, characterized in that a snap-in pin (49) is integrally formed on the back-rest support (1), cooperating with two stops (21, 22) on the back-rest shell (6) for defining the range of adjustment in height of the back-rest (5).

## Revendications

1. Chaise, notamment chaise de bureau, comportant une structure de dossier réglable en hauteur, comprenant :
- un support vertical de dossier (1), qui est fixé à un châssis de la chaise,
- un dossier (5), qui est guidé avec possibilité de translation verticale dans la direction de réglage en hauteur (H) sur un support (1) du dossier et comporte une coque de dossier (6) de préférence rembourrée et agencée avec une forme adaptée au corps, et
- un mécanisme d'encliquetage (11) pouvant être déclenché manuellement et monté entre le support (1) pour le dossier et la coque (6) du dossier pour fixer la coque (6) du dossier sur le support du dossier, à différentes positions en hauteur,
caractérisée en ce
- que sur la coque (6) du dossier est disposée au moins une rangée verticale d'appendices saillants d'encliquetage (19), qui forment entre eux des évidements respectifs d'encliquetage (20),
- que sur le support (1) du dossier est guidé, avec possibilité de translation transversale par rapport à la direction de réglage en hauteur (H), au moins un curseur d'encliquetage (23, 24), qui, pour fixer une position en hauteur du dossier, s'engage de façon amovible dans l'un des évidements d'encliquetage (20), et
- que sur le support (1) du dossier est en outre guidé, avec possibilité de translation parallèle à la direction de réglage en hauteur (H), un curseur de déclenchement (33) qui peut être actionné manuellement et qui est accouplé à au moins un curseur d'encliquetage (23, 24) par l'intermédiaire d'un mécanisme de poussée en coin (31, 45).

2. Chaise selon la revendication 1, caractérisée en ce que le support (1) du dossier, la coque (6) du dossier, le au moins un curseur d'encliquetage (23, 24) et le curseur de déclenchement (33) sont formés par moulage par injection d'une matière plastique et que tous les éléments de guidage (16, 17, 26, 36, 37) servant à réaliser le guidage réciproque en poussée des pièces indiquées précédemment sont formés d'un seul tenant avec ces pièces.

3. Chaise selon la revendication 1 ou 2, caractérisée en ce que le support (1) du dossier est agencé avec une forme essentiellement plate en forme de H en coupe transversale.

4. Chaise selon la revendication 3, caractérisée en ce que sur les faces extérieures (15) des branches latérales en H (12, 13) du support (1) du dossier sont formés des appendices saillants de guidage (16) servant à accrocher les barrettes de guidage (17), qui s'étendent dans la direction de réglage en hauteur (H), à la coque (6) du dossier.

5. Chaise selon la revendication 3 ou 4, caractérisée en ce que le curseur de déclenchement (33) est guidé sur la face extérieure (32), tournée vers l'arrière, de la branche médiane (14) du H du support (1) du dossier de manière à être déplaçable sur le support (1) du dossier, au moyen de becs de guidage en forme de crochets (37), dans lesquels s'engagent des barrettes de guidage (36), qui sont dirigées vers l'intérieur et s'étendent dans la direction de réglage en hauteur (H) et sont formées sur le curseur de déclenchement (33).

6. Chaise selon l'une des revendications 3 à 5, caractérisée en ce que le au moins un curseur d'encliquetage (23, 24) est guidé sur la face intérieure (25), qui est tournée vers l'avant en direction de la coque (6) du dossier, de la branche médiane (14) du H du support (1) du dossier, de manière à être déplaçable dans des cornières de guidage en forme de barrettes (26) situées sur le support (1) du dossier, transversalement par rapport à la direction de réglage en hauteur (H).

7. Chaise selon la revendication 6, caractérisée en ce que le au moins un curseur d'encliquetage (23, 24) possède un corps de forme parallélépipédique plat (27), sur lequel est formée une tige d'accouplement (45), qui traverse la branche médiane (14) du H et qui est en contact avec un biseau en coin (41) présent sur le curseur de déclenchement (33).

8. Chaise selon la revendication 7, caractérisée en ce que le au moins un curseur (23, 24) est chargé élastiquement par un ressort hélicoïdal de pression (30), qui prend appui sur la branche latérale (12, 13) du H, dans la direction (E) d'engrènement avec les évidements d'encliquetage (20) présents dans la coque (6) du dossier.

9. Chaise selon la revendication 7 ou 8, caractérisée en ce que le biseau en coin (41) est limité, sur son extrémité intérieure, par une branche de butée (42).

10. Chaise selon l'une des revendications 1 à 9, caractérisée en ce qu'il est prévu deux rangées, disposées côte-à-côte, d'évidements d'encliquetage (20), à chacun desquels est associé un curseur d'encliquetage (23, 24) s'engageant de l'extérieur dans ces évidements, les deux curseurs d'encliquetage pouvant être actionnés par l'intermédiaire d'un curseur de déclenchement commun (33), à l'aide de deux biseaux en coin (41), qui sont tournés à l'opposé l'un de l'autre.

11. Chaise selon l'une des revendications 1 à 10, caractérisée en ce que sur le support (1) du dossier est disposé une languette élastique d'encliquetage (49) formée d'un seul tenant et qui coopère avec deux butées (21, 22) situées sur la coque (6) du dossier pour limiter la plage de réglage en hauteur du dossier (5).
